# EUROPÄISCHE PATENTANMELDUNG

(11) **EP 1 060 995 A2**
(43) Veröffentlichungstag der Anmeldung: **20.12.2000**
(21) Anmeldenummer: 00111935.3
(22) Anmeldetag: 15.06.2000
(51) Int. Cl.: B65D 1/12, B65D 21/02

(54) **Stapelbehälter aus Kunststoff mit Restentleerung bei senkrechter Stellung auf dem Kopf**

(30) Priorität: 15.06.1999 DE 29910450 U; 31.01.2000 DE 20001653 U
(71) Anmelder: Dr. Ing. W. Frohn GmbH & Co. KG, 81545 München (DE)
(72) Erfinder: Frohn, Walter, Dr.-Ing., 81545 München (DE)
(74) Vertreter: Banzer, Hans-Jörg, Dipl.-Ing.

(57) **Zusammenfassung**

Mit der Erfindung wird ein Stapelbehälter (1), vorzugsweise aus Kunststoff, mit Ausgießstutzen (4) und Traggriff (2) zur Verfügung gestellt, wobei die Stapelfläche (S) oder deren Umhüllende oder deren äußere Kontur eine sich in Richtung vom Ausgießstutzen zum hinteren Ende (R) des Behälters verbreiternde Form hat, insbesondere eine T-, Y-, V- oder Dreiecksform, so daß ein darauf gestapelter Behälter stabil steht. Der Oberboden (8) des Stapelbehälters ist zum Ausgießstutzen hin in der Art, vorzugsweise trichterförmig, geneigt, daß Füllgut oder Spülflüssigkeit vollständig aus dem Stapelbehälter ausläuft, selbst wenn derselbe auf dem Kopf steht.

In einer bevorzugten Ausführungsform wird die Stapelfläche von der Oberfläche des hohlen Traggriffs (3) gebildet, der sich seinerseits über wenigstens eine biegesteife Griffstütze (6,7) auf den Oberboden des Stapelbehälters abstützt, wobei der Traggriff am Eintritt in den Oberboden des Stapelbehälters flüssigkeitsdicht abgeschlossen, vorzugsweise abgequetscht (9), ist.

## Beschreibung

Der übliche, aus einem Stück geblasene Kunststoffstapelbehälter hat am Umfang des Oberbodens eine hufeisenförmige Stapelfläche, auf die der übergeordnete Behälter gestapelt wird.

Die Entleerung eines solchen konventionellen Stapelbehälters erfolgt durch Kippen des Behälters, jedoch nur bis zu einer ganz bestimmten Neigung, damit das Füllgut im hufeisenförmigen Raum unter der Stapelfläche noch auslaufen kann. Bei einer zu großen Neigung, insbesondere Überkopfstellen, des befüllten Stapelbehälters würde sonst Restflüssigkeit im durch die hufeisenförmige Stapelfläche gebildeten Raum verbleiben.

Aufgabe der Erfindung ist es, einen vorzugsweise aus Kunststoff gefertigten Stapelbehälter mit Traggriff, Ausgießstutzen und Schraubkappe zur Verfügung zu stellen, der restlos leerläuft, auch wenn der Behälter im gefüllten Zustand auf den Kopf gestellt wird oder in dieser Position mit Spülflüssigkeit ausgespritzt wird, wie dies von verschiedenen Entleerungs- und Spülsystemen gefordert wird.

Diese Aufgabe wird gelöst durch einen Stapelbehälter, vorzugsweise aus Kunststoff, mit Ausgießstutzen und Traggriff, wobei die Stapelfläche oder deren Umhüllende oder Außenkontur eine sich in Richtung vom Ausgießstutzen zum hinteren Ende des Behälters verbreiternde Form hat, insbesondere eine T-, Y-, V- oder Dreiecksform, so daß ein darauf gestapelter Behälter stabil steht, und wobei der Oberboden des Stapelbehälters zum Ausgießstutzen in der Art, vorzugsweise trichterförmig, geneigt ist, daß Füllgut oder Spülflüssigkeit vollständig aus dem Stapelbehälter ausläuft, selbst wenn derselbe auf dem Kopf steht.

In einer bevorzugten Grundausführungsform wird die Stapelfläche vollständig oder hauptsächlich von der Oberfläche des hohlen Traggriffs gebildet, der sich seinerseits über wenigstens eine biegesteife Griffstütze auf dem Oberboden des Stapelbehälters abstützt, wobei der Traggriff am Eintritt in den Oberboden des Stapelbehälters flüssigkeitsdicht abgeschlossen, vorzugsweise abgequetscht, ist.

Wahlweise kann die Stapelfläche die Oberseite der Schraubkappe des Ausgießstutzens umfassen.

In einer anderen bevorzugten Grundausführungsform des erfindungsgemäßen Stapelbehälters wird die Stapelfläche vollständig oder hauptsächlich durch eine separate, am Traggriff des Stapelbehälters bevorzugt lösbar befestigte Stapelkappe gebildet. Wahlweise kann die Stapelfläche zusätzlich die Oberseite der Schraubkappe des Ausgießstutzens und/oder die Oberseite des Traggriffs umfassen.

Weiterbildungen der bevorzugten Grundausführungsformen sind in den Patentansprüchen offenbart.

Die vorstehenden und weitere Merkmale der Erfindung werden nachstehend anhand von bevorzugten Ausführungsformen des erfindungsgemäßen Stapelbehälters unter Bezugnahme auf die Figuren der Zeichnung erläutert. Es zeigen:
- Fig. 1: eine Seitenansicht einer ersten Ausführungsform des erfindungsgemäßen Stapelbehälters;
- Fig. 2: eine Seitenansicht einer anderen bevorzugten Ausführungsform des erfindungsgemäßen Stapelbehälters;
- Fig. 3: eine Aufsicht auf die Ausführungsform des Stapelbehälters gemäß Fig. 1, wobei die Stapeloberfläche eine T-Form hat;
- Fig. 4, 5 und 6: Draufsichten, die ähnlich der Fig. 3 sind, jedoch einen Stapelbehälter der Fig. 1 mit einer dreieckigen Form, einer Y-Form und einer V-Form der Stapelfläche zeigen;
- Fig. 7: eine Endansicht der Abquetschung an dem rückwärtigen Ende des Traggriffs des Behälters der Fig. 1, wobei Teile aus Darstellungsgründen weggebrochen sind;
- Fig. 8: eine Endansicht der Abquetschung an dem rückwärtigen Ende des Traggriffs des Behälters der Fig. 2, wobei aus Darstellungsgründen Teile weggebrochen sind;
- Fig. 9: einen Seitenaufrißansicht einer Ausführungsform eines Stapelbehälters mit einer Stapelkappe;
- Fig. 10 bis 13: Draufsichten auf unterschiedliche Ausführungsformen des Behälters der Fig. 9, worin die Stapelfläche eine dreieckige Form, eine T-Form, eine Y-Form und eine V-Form hat;
- Fig. 14 bis 17: Draufsichten auf Abwandlungen der Ausführungsform der Fig. 9, worin die obere Oberfläche der Stapelkappe einige vertiefte Bereiche hat, wobei jedoch jene Teile, welche die Stapelfläche bilden, innerhalb einer Umhüllenden von dreieckiger Form, T-Form, Y-Form und V-Form sind; und
- Fig. 18: eine Ansicht von unten auf die Ausführungsformen des Stapelbehälters gemäß den Fig. 1 und 2, welche jedoch auch für die anderen Ausführungsformen unter Anpassen der Ausnehmung in dem Boden des Stapelbehälters an die Formen der in den Zeichnungen gezeigten Stapelflächen gilt.

Es sei zunächst auf die Ausführungsformen der Fig. 1 bis 8 Bezug genommen, worin die Stapelfläche hauptsächlich von der oberen Oberfläche des Traggriffs des Behälters gebildet ist.

Der gezeigte Stapelbehälter 1 hat einen hohlen Traggriff 3 und einen Ausgießstutzen 4 mit einer Schraubkappe 5, wobei die Stapelfläche von der Oberseite des Traggriffs 3 gebildet wird. In Verlängerung bzw. Richtung des Traggriffs 2 nach dem hinteren Behälterende R zu baucht der Traggriff 2 zu einer Stapelfläche S aus, welche in den Fig. 3 bis 6 in unterschiedlichen Formen gezeigt ist, wobei sich alle diese Formen in der Richtung von dem Ausgießstutzen 4 nach dem rückwärtigen Ende R des Behälters 1 zu verbreitern und so ausgebildet und bemessen sind, daß ein darauf gestapelter gleichartiger Stapelbehälter stabil steht.

Im einzelnen ist eine T-Form der Stapelfläche S in Fig. 3 gezeigt, eine dreieckige Form der Stapelfläche S ist in Fig. 4 veranschaulicht, eine Y-Form der Stapelfläche S zeigt die Fig. 5 und die Fig. 6 veranschaulicht eine V-Form der Stapelfläche S.

In den bevorzugten Ausführungsformen der Fig. 1 bis 8 und auch in Fig. 9 wird die obere Oberfläche der Schraubkappe 5 zusätzlich als Stapelfläche benutzt.

Die Abstützung des Traggriffs 2 auf dem Behälteroberboden 8 erfolgt durch eine vordere 6 und eine hintere Griffstütze 7, die beide bei 9, d.h. am Einlauf in den Behälteroberboden 8, flüssigkeitsdicht abgequetscht sind.

Die stabile Stapelung von mehreren Stapelbehältern 1 der Fig. 1 bis 8 wird vorzugsweise erreicht durch eine biegesteife Ausführung der hinteren Griffstütze mit ausreichender Wanddicke, um zu gewährleisten, daß sich die Oberfläche des Traggriffs 3 auch unter Stapellast nicht wegbiegt, und vorzugsweise horizontal bleibt.

Diese biegesteife Griffstütze 7 wird durch eine Abquetschung 9 am Eintritt der Griffstütze in den Behälteroberboden 8 erreicht, wobei die Abquetschung 9 quer zur und/oder längs der Symmetrieebene 13 des Stapelbehälters 1 verläuft und einen oder mehrere Versteifungsstege 10 bildet.

Der Abquetschungsteil 9 und die Rippe bzw. der Versteifungssteg 10 des Behälters der Fig. 1 an dem rückwärtigen Ende des Traggriffs 2, die schräg, insbesondere senkrecht, zu der Symmetrieebene 13 des Behälters verläuft, sind in Fig. 7 gezeigt, und der Abquetschungsteil 9 sowie die Rippe bzw. der Versteifungssteg 10 des Behälters der Fig. 2 an dem rückwärtigen Ende R des Traggriffs 2, die in der Symmetrieebene 13 des Behälters verlaufen, sind in Fig. 8 gezeigt.

Wie in den Fig. 1 und 2 veranschaulicht ist, ist an dem vorderen Ende des Traggriffs 2 wenigstens ein zweite Griffstütze 6 vorgesehen, die vorzugsweise in den Oberboden 8 des Stapelbehälters 1 läuft (in ausgezogenen Linien gezeigt) oder die bei 6' in den Ausgießstutzen 4 unterhalb des Gewindes des letzteren läuft (in Fig. 1 in gestrichelten Linien gezeigt).

Es sei nun auf die Ausführungsformen der Fig. 9 bis 17 Bezug genommen, welche derart sind, daß die Stapelfläche S vollständig oder hauptsächlich von einer separaten Stapelkappe 14 gebildet ist, die sich auf dem Behälteroberboden 8 und/oder der Behälterschulter (Übergang des Oberbodens in die Seitenwände) abstützt und in einer lösbaren Art und Weise an dem Traggriff 2 des Stapelbehälters 15 befestigt ist. In den gezeigten Ausführungsformen ist die Stapelkappe 14 an dem Behälter 15 durch Anklemmen derselben über den Traggriff 16 befestigt, wie in allen Fig. 9 bis 17 durch die Klemmstellen 17 veranschaulicht ist.

Da der Traggriff 16 in diesen Ausführungsformen nicht die Stapelfläche zu bilden braucht (wenngleich er durchaus auch teilweise einen Teil der Stapelfläche bilden kann), kann der Traggriff 16 irgendeinem Querschnitt sowohl hinsichtlich seiner beiden Griffstützen 18, 19 als auch hinsichtlich des horizontalen Halteabschnitts während des Blasformens des Behälters hergestellt werden, wobei die Griffstützen 18, 19 flüssigkeitsdicht an ihrer Verbindungsstelle mit der Behälterschulter bzw. dem Behälteroberboden abgequetscht sind, wie oben für die Griffstützen 6, 7 der Ausführungsformen der Fig. 1 bis 8 beschrieben worden ist.

In den Ausführungsformen gemäß den Fig. 9 bis 13 bildet die obere Oberfläche des Traggriffs 16 wie auch jene der Schraubkappe 5 einen Teil der Stapelfläche S, da diese Oberflächen hier auf dem gleichen Niveau wie die Stapelfläche S der Stapelkappe 14 sind.

Die Fig. 10 bis 13 veranschaulichen eine Stapelfläche (mit und ohne die obere Oberfläche der Schraubkappe 5), welche von dreieckiger Form (Fig. 10), T-Form (Fig. 11), Y-Form (Fig. 12 und V-Form (Fig. 14) ist.

In den Ausführungsformen gemäß den Fig. 14 bis 17 ist die Stapelkappe 14 so geformt, daß die obere Oberfläche von einigen Teilen oder Bereichen P ein wenig tiefer als die Stapelfläche S der Stapelkappe 14 ist. Demgemäß ist hieraus ersichtlich, daß die gesamte Stapelfläche nicht kontinuierlich zu sein braucht. Nichtsdestoweniger sind die separaten Teile (durch die tieferliegenden Teile P separiert) der Stapelfläche S innerhalb einer imaginären Umhüllenden oder Einhüllenden 20, welche von einer solchen Form ist, die sich nach dem ruckwärtigen Ende R des Behälters 15 zu verbreitert.

Diese Umhüllende 20, welche in dem vorliegenden Fall auch die obere Oberfläche der Schraubkappe 5 als Teil der Stapelfläche S enthält, kann insbesondere eine dreieckige Form (Fig. 14), eine T-Form (Fig. 15), eine Y-Form (Fig. 16) oder eine V-Form (Fig. 17) haben.

Jedoch braucht die Form der Stapelfläche oder diejenige der äußere Kontur derselben oder die Form der Umhüllenden nicht notwendig von einer solchen speziellen Form zu sein, sondern sie kann auch irgendeine andere geeignete Form haben, welche sich in Richtung von dem Ausgießstutzen 4 nach dem rückwärtigen Ende R des Behälters 15 zu verbreitert.

In den Ausführungsformen der Fig. 9 bis 17 ist eine Öffnung 21 in der Stapelfläche S der Stapelkappe vorgesehen, derart, daß der Handgriff ergriffen und auf diese Weise der Stapelbehälter gehandhabt werden kann. Aufgrund dieser Öffnung kann die Stapelkappe auch als Stapelring oder Stapelkragen bezeichnet werden.

Für alle Ausführungsformen gemäß den Fig. 1 bis 18 ist zu bemerken, daß die Neigung des Oberbodens 8 nach dem Ausgießstutzen 4 so ausgebildet ist, daß das Füllgut oder Spülflüssigkeit vollständig aus dem Stapelbehälter 1 oder 15 ausläuft, selbst wenn derselbe auf dem Kopf steht.

Wie in Fig. 18 gezeigt ist, ist in dem Boden des Stapelbehälters 1 eine Ausnehmung 12 ausgebildet, in welche die Stapelfläche S, die von der Oberseite 3 des Traggriffs 2 gebildet ist, und wahlweise die Schraubkappe 5 des Ausgießstutzens 4 eines daruntergestapelten Behälters formschlüssig paßt, vorzugsweise einrastet, so daß die aufeinanderstehenden Behälter zentriert sind.

Dieses gilt für alle gezeigten Ausführungsformen.

Der aus einem Stück im Blasverfahren hergestellte Behälter kann auch mit einem Belüftungskanal versehen sein, der in der Mündung des Behälters beginnt und bis zur hinteren Griffstütze des Traggriffs führt.

Der erfindungsgemäße Stapelbehälter mit der oben beschriebenen Stapelfläche ermöglicht eine Entleerung und Ausspülung, wenn der Behälter auf dem Kopf mit der Mündung nach unten steht. Dieses ist bei vielen Anwendungen wesentlich oder notwendig, so z.B. bei der Entleerung und bei dem Ausspülen giftiger Füllgüter über vertikal angeordnete Entleerungs-Spüleinrichtungen, wie z.B. in der AGRO-Technik.

## Patentansprüche

1. Stapelbehälter (1; 15), vorzugsweise aus Kunststoff, mit Ausgießstutzen (4) und Traggriff (2; 16), wobei die Stapelfläche (S) oder deren Umhüllende oder deren äußere Kontur eine sich in Richtung vom Ausgießstutzen (4) zum hinteren Ende (R) des Behälters (1; 15) verbreiternde Form hat, insbesondere eine T-, Y-, V- oder Dreiecksform, so daß ein darauf gestapelter Behälter stabil steht, und wobei der Oberboden (8) des Stapelbehälters (1; 15) zum Ausgießstutzen (4) hin in der Art, vorzugsweise trichterförmig, geneigt ist, daß Füllgut oder Spülflüssigkeit vollständig aus dem Stapelbehälter (1; 15) ausläuft, selbst wenn derselbe auf dem Kopf steht.

2. Stapelbehälter (1) nach Anspruch 1, dadurch **gekennzeichnet**, daß die Stapelfläche (S) von der Oberseite des hohlen Traggriffs (3) gebildet ist, der sich seinerseits über wenigstens eine biegesteife Griffstütze (6, 7) auf dem Oberboden (8) des Stapelbehälters (1) abstützt, wobei der Traggriff (2) am Eintritt in den Oberboden (8) des Stapelbehälters (1) flüssigkeitsdicht abgeschlossen, vorzugsweise abgequetscht (9), ist.

3. Stapelbehälter nach Anspruch 1 oder 2, dadurch **gekennzeichnet**, daß die biegesteife Griffstütze (7) am hinteren Griffende von einer Abquetschung (9) am Eintritt der Griffstütze (7) in den Behälteroberboden (8) quer zur und/oder längs der Symmetrieebene (13) des Stapelbehälters (1), welche Abquetschung einen oder mehrere Versteifungsstege (10) erzeugt, gebildet ist.

4. Stapelbehälter (1) nach einem der Ansprüche 1 bis 3, dadurch **gekennzeichnet**, daß wenigstens eine zweite Griffstütze (6, 7) vorgesehen ist, die vorzugsweise in den Oberboden (8) des Stapelbehälters (1) oder am bzw. in den Ausgießstutzen (4) unterhalb von dessen Gewinde verläuft.

5. Stapelbehälter (15) nach Anspruch 1, dadurch **gekennzeichnet,** daß die Stapelfläche durch eine separate, am Traggriff (16) des Stapelbehälters (15) vorzugsweise lösbar befestigte Stapelkappe (14) gebildet ist.

6. Stapelbehälter (15) nach Anspruch 5, dadurch **gekennzeichnet**, daß die Stapelkappe (14) lösbar am Traggriff (2) befestigt ist.

7. Stapelbehälter (15) nach Anspruch 5 oder 6, dadurch **gekennzeichnet,** daß der Traggriff (16) mit beliebigem Querschnitt sowohl für seine beiden Befestigungsstützen (18, 19) als auch für den horizontalen Griff bei der Blasformung des Behälters (15) hergestellt ist, wobei die Griffstützen an ihrer Einmündung zur Behälterschulter flüssigkeitsdicht abgeschlossen, vorzugsweise abgequetscht, sind.

8. Stapelbehälter (1; 15) nach einem der vorhergehenden Ansprüche, dadurch **gekennzeichnet,** daß in dem Boden des Stapelbehälters (1; 15) eine Ausnehmung (12) ausgebildet ist, in welche die Stapelfläche (S) und wahlweise die Schraubkappe (5) des Ausgießstutzens (4) eines darunter gestapelten Behälters (1; 15) formschlüssig paßt, vorzugsweise einrastet, so daß die aufeinanderstehenden Behälter (1; 15) zentriert sind.

9. Stapelbehälter (1; 15), insbesondere nach einem der Ansprüche 2 bis 8, vorzugsweise aus Kunststoff mit Ausgießstutzen (4) und Traggriff (2; 16), dadurch **gekennzeichnet,** daß der Oberboden (8) des Stapelbehälters (1; 15) zum Ausgießstutzen (4) hin derart, vorzugsweise trichterförmig, geneigt ist, daß Füllgut oder Spülflüssigkeit vollständig aus dem Stapelbehälter (1; 15) ausläuft, selbst wenn derselbe auf dem Kopf steht.
